# EUROPÄISCHE PATENTSCHRIFT

(11) **EP 2 956 251 B1**
(45) Veröffentlichungstag und Bekanntmachung des Hinweises auf die Patenterteilung: **29.03.2017**
(21) Anmeldenummer: 14705729.3
(22) Anmeldetag: 07.02.2014
(51) Int. Cl.: B21B 45/02

(54) **KÜHLUNG EINES METALLBANDES MIT POSITIONSGEREGELTER VENTILEINRICHTUNG**
COOLING OF A METAL STRIP WITH POSITION-REGULATED VALVE DEVICE
REFROIDISSEMENT D'UNE BANDE MÉTALLIQUE AVEC DISPOSITIF DE SOUPAPES RÉGLÉ SELON LA POSITION

(30) Priorität: 14.02.2013 EP 13155151
(43) Veröffentlichungstag der Anmeldung: 23.12.2015
(73) Patentinhaber: Primetals Technologies Austria GmbH, 4031 Linz (AT)
(72) Erfinder: CHEN, Jian, A-4502 St. Marien (AT); EHGARTNER, Sieglinde, A-4020 Linz (AT); KARL, Reinhard, 3400 Klosterneuburg (AT); OPITZ, Erich, A-7123 Mönchhof (AT); PÖSCHL, Florian, A-4040 Linz (AT); SEILINGER, Alois, A-4040 Linz (AT); TRICKL, Thomas, A-5321 Koppl (AT)
(74) Vertreter: Metals@Linz
(86) Internationale Anmeldenummer: PCT/EP2014/052385
(87) Internationale Veröffentlichungsnummer: WO 2014/124867

(56) Entgegenhaltungen:
- EP-A1- 2 108 465
- DD-A1- 213 853
- DE-A1-102007 046 279
- US-A1- 2008 314 367

## Beschreibung

Die vorliegende Erfindung betrifft ein Betriebsverfahren für eine Kühleinrichtung zum Kühlen eines Metallbandes mittels eines flüssigen Kühlmittels,
- wobei die Kühleinrichtung eine Beaufschlagungseinrichtung aufweist, mittels derer das Metallband mit dem Kühlmittel beaufschlagt wird,
- wobei das Kühlmittel der Beaufschlagungseinrichtung über eine Zuleitung zugeführt wird,
- wobei in der Zuleitung eine Ventileinrichtung angeordnet ist,
- wobei in der Zuleitung vor der Ventileinrichtung eine vordere Zustandserfassungseinrichtung angeordnet ist, mittels derer ein vorderer Zustand des Kühlmittels erfasst wird, den das Kühlmittel in der Zuleitung vor der Ventileinrichtung aufweist,
- wobei eine Steuereinrichtung die Ventileinrichtung einstellt.

Die vorliegende Erfindung betrifft weiterhin ein Computerprogramm, das Maschinencode umfasst, der von einer Steuereinrichtung für eine Kühleinrichtung zum Kühlen eines Metallbandes mittels eines flüssigen Kühlmittels unmittelbar ausführbar ist,
- wobei die Ausführung des Maschinencodes durch die Steuereinrichtung bewirkt, dass die Steuereinrichtung
   -- anhand eines Sollwertes für einen Kühlmittelfluss des flüssigen Kühlmittels, mit dem das Metallband mittels einer Beaufschlagungseinrichtung pro Zeiteinheit beaufschlagt werden soll,
   -- eines vorderen Zustandes des Kühlmittels, den das Kühlmittel in einer Zuleitung für das flüssige Kühlmittel vor einer in der Zuleitung angeordneten Ventileinrichtung aufweist, und
   -- einer Ventilcharakteristik der Ventileinrichtung eine Sollansteuerung der Ventileinrichtung ermittelt und die Ventileinrichtung entsprechend ansteuert,
- wobei das flüssige Kühlmittel der Beaufschlagungseinrichtung mittels der Zuleitung zugeführt wird.

Die vorliegende Erfindung betrifft weiterhin eine Steuereinrichtung für eine Kühleinrichtung zum Kühlen eines Metallbandes mittels eines flüssigen Kühlmittels, wobei die Steuereinrichtung als softwareprogrammierbare Steuereinrichtung ausgebildet ist und mit einem derartigen Computerprogramm programmiert ist.

Die vorliegende Erfindung betrifft weiterhin eine Kühleinrichtung zum Kühlen eines Metallbandes mittels eines flüssigen Kühlmittels,
- wobei die Kühleinrichtung eine Beaufschlagungseinrichtung aufweist, mittels derer das Metallband mit dem Kühlmittel beaufschlagt wird,
- wobei das Kühlmittel der Beaufschlagungseinrichtung über eine Zuleitung zugeführt wird,
- wobei in der Zuleitung eine Ventileinrichtung angeordnet ist,
- wobei durch Einstellen der Ventileinrichtung ein Kühlmittelfluss einstellbar ist, mit dem das Metallband von der Beaufschlagungseinrichtung pro Zeiteinheit beaufschlagt wird,
- wobei in der Zuleitung vor der Ventileinrichtung eine vordere Zustandserfassungseinrichtung angeordnet ist, mittels derer ein vorderer Zustand des Kühlmittels erfasst wird, den das Kühlmittel in der Zuleitung vor der Ventileinrichtung aufweist,
- wobei die Kühleinrichtung eine derartige Steuereinrichtung aufweist.

Die oben genannten Gegenstände sind beispielsweise aus der DE 10 2007 046 279 A1 bekannt. Bei der DE 10 2007 046 279 A1 ist die Ventileinrichtung als Schaltventil ausgebildet, das binär zwischen den Zuständen völlig offen und völlig geschlossen geschaltet wird. Die Ventilcharakteristik umfasst eine Einschaltverzögerung, eine Ausschaltverzögerung und einen mittleren Kühlmittelmengenstrom.

Aus der DD 213 853 ist ein Betriebsverfahren für eine Kühleinrichtung zum Kühlen eines Metallbandes mittels eines flüssigen Kühlmittels bekannt, wobei die Kühleinrichtung eine Beaufschlagungseinrichtung aufweist, mittels derer das Metallband mit dem Kühlmittel beaufschlagt wird. Das Kühlmittel wird der Beaufschlagungseinrichtung über eine Zuleitung zugeführt. In der Zuleitung ist eine Ventileinrichtung angeordnet. Durch Einstellen der Ventileinrichtung auf eine jeweilige Öffnungsstellung ist in mehreren Stufen ein Kühlmittelfluss einstellbar, mit dem das Metallband von der Beaufschlagungseinrichtung pro Zeiteinheit beaufschlagt wird. In der Zuleitung ist vor der Ventileinrichtung ein Durchflussmesser angeordnet, mittels dessen der Durchfluss durch die Ventileinrichtung erfasst wird. Eine Steuereinrichtung der Kühleinrichtung vergleicht den erfassten Istwert des Kühlmittelflusses mit einem Sollwert für den Kühlmittelfluss. Entsprechend der Abweichung wird die Öffnungsstellung der Ventileinrichtung in Stufen nachgeführt.

Der Oberbegriff von Anspruch 1 basiert auf dieser DD 213 853.

Power Cooling - das heißt das intensive Kühlen von Metallband - ist eine neuartige Kühlungsmethode zum Kühlen eines Metallbandes beim Warmwalzen oder unmittelbar danach. Sie dient dazu, die Mikrostruktur und damit die mechanischen Eigenschaften des Endprodukts gezielt einzustellen. Insbesondere sogenannte AHSS (= advanced high strength steels) erfordern immer mehr Kühlungsintensität und Kühlungsflexibilität. Diese Anforderungen werden durch Power Cooling erfüllt.

Im Rahmen von Power Cooling ist es erforderlich, den Kühlmittelfluss, d.h. die Menge an Kühlmittel, mit der das Metallband pro Zeiteinheit beaufschlagt wird, genau, reproduzierbar und dynamisch einzustellen. Im Stand der Technik erfolgt dies dadurch, dass in der Zuleitung zur Beaufschlagungseinrichtung ein Durchflussmesser angeordnet wird und der Durchfluss mittels der Ventileinrichtung geregelt wird. Diese Vorgehensweise weist jedoch mehrere Nachteile auf. Insbesondere tritt in der Praxis beim Einstellen eines neuen Sollwertes oftmals ein Überschwingen auf. Auch eine Beruhigungsphase, bis der neue Sollwert stabil gehalten wird, ist oft relativ lang. Weiterhin sind Durchflussmesser relativ teuer.

Die Aufgabe der vorliegenden Erfindung besteht darin, Möglichkeiten zu schaffen, mittels derer auf einfache und kostengünstige Weise eine flexible und zuverlässige Kühlung des Metallbandes erreicht werden kann.

Die Aufgabe wird durch ein Betriebsverfahren mit den Merkmalen des Anspruchs 1 gelöst. Vorteilhafte Ausgestaltungen des Betriebsverfahrens sind Gegenstand der abhängigen Ansprüche 2 bis 5.

Erfindungsgemäß wird ein Betriebsverfahren der eingangs genannten Art dadurch ausgestaltet,
- dass durch Einstellen der Ventileinrichtung auf eine jeweilige Öffnungsstellung stufenlos oder in mehreren Stufen ein Kühlmittelfluss einstellbar ist, mit dem das Metallband von der Beaufschlagungseinrichtung pro Zeiteinheit beaufschlagt wird,
- dass eine Steuereinrichtung der Kühleinrichtung anhand eines Sollwertes für den Kühlmittelfluss, des vorderen Zustandes des Kühlmittels und einer Ventilcharakteristik der Ventileinrichtung einen mit dem Sollwert für den Kühlmittelfluss korrespondierenden Sollwert für eine Öffnungsstellung der Ventileinrichtung ermittelt,
- dass die Ventilcharakteristik, bezogen auf einen Referenzzustand, den das Kühlmittel in der Zuleitung vor der Ventileinrichtung aufweist, eine Kennlinie des Kühlmittelflusses als Funktion der Öffnungsstellung der Ventileinrichtung beschreibt und
- dass die Steuereinrichtung die Öffnungsstellung der Ventileinrichtung entsprechend dem ermittelten Sollwert einstellt.

Der vordere Zustand des Kühlmittels kann nach Bedarf bestimmt sein. Beispielsweise kann der vordere Zustand des Kühlmittels dessen Temperatur und/oder dessen chemische Zusammensetzung umfassen. Vorzugsweise umfasst der vordere Zustand des Kühlmittels (zumindest) einen vorderen Zuleitungsdruck, mit dem das Kühlmittel in der Zuleitung vor der Ventileinrichtung beaufschlagt ist.

In einer besonders bevorzugten Ausgestaltung des Betriebsverfahrens ist vorgesehen,
- dass in der Zuleitung zwischen der Ventileinrichtung und der Beaufschlagungseinrichtung oder in der Beaufschlagungseinrichtung eine hintere Zustandserfassungseinrichtung angeordnet ist, mittels derer ein hinterer Zustand des Kühlmittels erfasst wird, den das Kühlmittel in der Zuleitung zwischen der Ventileinrichtung und der Beaufschlagungseinrichtung oder in der Beaufschlagungseinrichtung aufweist, und
- dass die Steuereinrichtung die Kennlinie der Ventileinrichtung anhand des vorderen Zustands des Kühlmittels, des hinteren Zustands des Kühlmittels und der Öffnungsstellung der Ventileinrichtung nachführt.

Dadurch kann eine Selbstkalibrierung der Steuereinrichtung auf die tatsächliche - unter Umständen sogar dynamisch variierende - Kennlinie der Ventileinrichtung realisiert werden.

Der hintere Zustand des Kühlmittels kann - analog zum vorderen Zustand des Kühlmittels - nach Bedarf bestimmt sein. Vorzugsweise umfasst der hintere Zustand des Kühlmittels (zumindest) einen hinteren Zuleitungsdruck, mit dem das Kühlmittel in der Zuleitung zwischen der Ventileinrichtung und der Beaufschlagungseinrichtung oder in der Beaufschlagungseinrichtung beaufschlagt ist.

Die vorliegende Erfindung ist prinzipiell auch bei normalen Kühleinrichtungen anwendbar, bei denen ein vorderer Zuleitungsdruck, den das Kühlmittel in der Zuleitung vor der Ventileinrichtung aufweist, relativ niedrig ist. Vorzugsweise jedoch liegt der vordere Zuleitungsdruck zwischen 1,5 bar und 5,0 bar, insbesondere zwischen 2,0 bar und 3,0 bar.

Die Aufgabe wird weiterhin durch ein Computerprogramm mit den Merkmalen des Anspruchs 6 gelöst. Vorteilhafte Ausgestaltungen des Computerprogramms sind Gegenstand der abhängigen Ansprüche 7 bis 9.

Erfindungsgemäß wird ein Computerprogramm der eingangs genannten Art dadurch ausgestaltet,
- dass die Steuereinrichtung einen mit dem Sollwert für den Kühlmittelfluss korrespondierenden Sollwert für eine Öffnungsstellung der Ventileinrichtung ermittelt und die Öffnungsstellung der Ventileinrichtung entsprechend dem ermittelten Sollwert einstellt,
- dass durch Einstellen der Ventileinrichtung auf eine jeweilige Öffnungsstellung stufenlos oder in mehreren Stufen der Kühlmittelfluss einstellbar ist und
- dass die Ventilcharakteristik, bezogen auf einen Referenzzustand, den das Kühlmittel in der Zuleitung vor der Ventileinrichtung aufweist, eine Kennlinie des Kühlmittelflusses als Funktion der Öffnungsstellung der Ventileinrichtung beschreibt.

Die vorteilhaften Ausgestaltungen des Computerprogramms korrespondieren im wesentlichen mit denen des Betriebsverfahrens. Es wird daher zur Vermeidung von Wiederholungen auf die obigen Ausführungen verwiesen.

Die Aufgabe wird weiterhin durch eine Steuereinrichtung mit den Merkmalen des Anspruchs 10 gelöst. Erfindungsgemäß ist vorgesehen, dass die Steuereinrichtung mit einem erfindungsgemäßen Computerprogramm programmiert ist.

Die Aufgabe wird weiterhin durch eine Kühleinrichtung mit den Merkmalen des Anspruchs 11 gelöst. Erfindungsgemäß ist die Steuereinrichtung erfindungsgemäß ausgebildet bzw. programmiert.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: eine Behandlungslinie für ein Metallband,
- FIG 2: eine Kühleinrichtung und
- FIG 3: eine Ventilcharakteristik.

Gemäß FIG 1 weist eine Behandlungslinie für ein Metallband 1 mindestens ein Walzgerüst 2 - meist mehrere Walzgerüste 2 in Tandemanordnung - und eine Haspeleinrichtung 3 auf. In den Walzgerüsten 2 wird das Metallband 1 gewalzt. Sodann wird das Metallband 1 mittels der Haspeleinrichtung 3 gehaspelt. Zwischen den Walzgerüsten 2 und/oder zwischen dem letzten Walzgerüst 2 und der Haspeleinrichtung 3 können Kühleinrichtungen 4 angeordnet sein. Mittels der Kühleinrichtungen 4 wird das Metallband 1 mit einem flüssigen Kühlmittel 5 gekühlt. Das flüssige Kühlmittel 5 ist in der Regel Wasser oder enthält zumindest als Hauptbestandteil Wasser.

Die Behandlungslinie wird von einer Steuereinrichtung 6 gesteuert. Die Steuereinrichtung 6 kann mehrere Teileinheiten umfassen, die jeweils einen Teil der Behandlungslinie steuern. Im Rahmen der vorliegenden Erfindung kommt es darauf an, dass die Steuereinrichtung 6 zumindest eine der Kühleinrichtungen 4 steuert. Nachfolgend wird daher in Verbindung mit den FIG 2 und 3 nur noch - stellvertretend für alle Kühleinrichtungen 4 - auf eine der Kühleinrichtungen 4 eingegangen.

Die Steuereinrichtung 6 ist, wie durch das Kürzel "µC" angedeutet, als softwareprogrammierbare Steuereinrichtung ausgebildet. Sie ist mit einem Computerprogramm 7 programmiert. Das Computerprogramm 7 umfasst Maschinencode 8, der von der Steuereinrichtung 6 unmittelbar ausführbar ist. Die Abarbeitung des Maschinencodes 8 durch die Steuereinrichtung 6 bewirkt die innere Funktionalität der Steuereinrichtung 6, die nachfolgend in Verbindung mit der Gesamtfunktionsweise der betrachteten Kühleinrichtung 4 näher erläutert wird.

Gemäß FIG 2 weist die Kühleinrichtung 4 eine Beaufschlagungseinrichtung 9 auf. Mittels der Beaufschlagungseinrichtung 9 wird das Metallband 1 mit dem Kühlmittel 5 beaufschlagt. Die Beaufschlagungseinrichtung 9 kann beispielsweise als oberer Spritzbalken ausgebildet sein, mittels dessen das Kühlmittel 5 von oben auf das Metallband 1 aufgebracht wird. Alternativ kann die Beaufschlagungseinrichtung 9 beispielsweise als unterer Spritzbalken ausgebildet sein, mittels dessen das Kühlmittel 5 von unten auf das Metallband 1 aufgebracht wird. Auch andere Ausgestaltungen sind möglich.

Das Kühlmittel 5 wird der Beaufschlagungseinrichtung 9 über eine Zuleitung 10 aus einem Reservoir 11 zugeführt. In der Zuleitung 10 ist eine Pumpe 12 angeordnet. Mittels der Pumpe 12 wird das Kühlmittel 5 mit einem Druck pV beaufschlagt, nachfolgend vorderer Zuleitungsdruck pV genannt. In der Zuleitung 10 ist weiterhin eine Ventileinrichtung 13 angeordnet. Die Ventileinrichtung 13 ist zwischen der Pumpe 12 und der Beaufschlagungseinrichtung 9 angeordnet.

Die Ventileinrichtung 13 ist als Servoventil ausgebildet. Durch entsprechendes Einstellen der Ventileinrichtung 13 auf eine jeweilige Öffnungsstellung s ist daher - siehe FIG 3 - ein Kühlmittelfluss F einstellbar ist, mit dem das Metallband 1 von der Beaufschlagungseinrichtung 9 pro Zeiteinheit beaufschlagt wird. Es ist möglich, dass die Öffnungsstellung s und damit auch der Kühlmittelfluss F entsprechend der durchgezogenen Linie in FIG 3 stufenlos zwischen 0 und einem Maximalfluss einstellbar sind. Alternativ ist es möglich, dass die Öffnungsstellung s und damit auch der Kühlmittelfluss F entsprechend den kleinen Punkten in FIG 3 in mehreren Stufen einstellbar sind. Die Anzahl an Stufen beträgt in diesem Fall mindestens drei. Beispielsweise kann sie bei 7 (= 2³-1), 15 (= 2⁴-1 oder allgemein bei 2ⁿ-1 (n = 5, 6, ...) liegen. In jedem Fall kann der Kühlmittelfluss F mittels der Ventileinrichtung 13 auf mehrere von 0 verschiedene Werte eingestellt werden.

Die in FIG 3 dargestellte - als solche rein beispielhafte - Abhängigkeit des Kühlmittelflusses F von der Öffnungsstellung s entspricht einer Kennlinie K des Kühlmittelflusses F als Funktion der Öffnungsstellung s der Ventileinrichtung 13. Die Kennlinie K ist auf einen Referenzzustand ZR bezogen, das heißt dass die Kennlinie K nur dann gilt, wenn das Kühlmittel 5 in der Zuleitung 10 vor der Ventileinrichtung 13 den Referenzzustand ZR aufweist. Der Referenzzustand ZR umfasst vorzugsweise zumindest einen Referenzdruck, mit dem das Kühlmittel 5 in der Zuleitung 10 vor der Ventileinrichtung 13 beaufschlagt ist.

Die Kennlinie K stellt im Rahmen der vorliegenden Erfindung den relevanten Teil einer Ventilcharakteristik C der Ventileinrichtung 13 dar. Gegebenenfalls kann die Ventilcharakteristik C zusätzlich weitere Parameter der Ventileinrichtung 13 umfassen. Beispiele derartiger Parameter sind Verzögerungszeiten, die beim Verändern der Öffnungsstellung s auftreten können (Sprungantwort). Dies ist im Rahmen der vorliegenden Erfindung jedoch von untergeordneter Bedeutung.

In der Zuleitung 10 ist vor der Ventileinrichtung 13 eine vordere Zustandserfassungseinrichtung 14 angeordnet. Mittels der vorderen Zustandserfassungseinrichtung 14 wird ein vorderer Zustand ZV des Kühlmittels 5 erfasst wird, den das Kühlmittel 5 in der Zuleitung 10 vor der Ventileinrichtung 13 tatsächlich aufweist. Der vordere Zustand ZV umfasst vorzugsweise zumindest den vorderen Zuleitungsdruck pV, mit dem das Kühlmittel 5 in der Zuleitung 10 vor der Ventileinrichtung 13 (tatsächlich) beaufschlagt ist.

Der Steuereinrichtung 6 werden gemäß FIG 2 ein Sollwert F* für den Kühlmittelfluss F und der vordere Zustand ZV zugeführt. Weiterhin ist der Steuereinrichtung 6 die Ventilcharakteristik C der Ventileinrichtung 13 bekannt. Die Steuereinrichtung 6 ist daher in der Lage, anhand des Sollwertes F* für den Kühlmittelfluss F, des vorderen Zustandes ZV des Kühlmittels 5 und der Ventilcharakteristik C der Ventileinrichtung 13 - insbesondere der Kennlinie K - einen Sollwert s* für die Öffnungsstellung s der Ventileinrichtung 13 zu ermitteln. Der ermittelte Sollwert s* für die Öffnungsstellung s der Ventileinrichtung 13 korrespondiert mit dem vorgegebenen Sollwert F* für den Kühlmittelfluss F. Die Steuereinrichtung 6 stellt die Öffnungsstellung s der Ventileinrichtung 13 entsprechend dem ermittelten Sollwert s* ein. Die Steuereinrichtung 6 kann die Ventileinrichtung 13 alternativ gesteuert oder geregelt einstellen.

In einer bevorzugten Ausgestaltung der vorliegenden Erfindung ist gemäß FIG 2 in der Zuleitung 10 zwischen der Ventileinrichtung 13 und der Beaufschlagungseinrichtung 9 eine hintere Zustandserfassungseinrichtung 15 angeordnet. Mittels der hinteren Zustandserfassungseinrichtung 15 wird ein hinterer Zustand ZH des Kühlmittels 5 erfasst, den das Kühlmittel 5 in der Zuleitung 10 zwischen der Ventileinrichtung 13 und der Beaufschlagungseinrichtung 9 aufweist. Alternativ kann die hintere Zustandserfassungseinrichtung 15 in der Beaufschlagungseinrichtung 9 selbst angeordnet sein. In diesem Fall wird mittels der hinteren Zustandserfassungseinrichtung 15 ein hinterer Zustand ZH des Kühlmittels 5 erfasst, den das Kühlmittel 5 in der Beaufschlagungseinrichtung 9 selbst aufweist. Der hintere Zustand ZH wird ebenfalls der Steuereinrichtung 6 zugeführt. Die Steuereinrichtung 6 ist dadurch in der Lage, die Kennlinie K der Ventileinrichtung 13 anhand des vorderen Zustands ZV des Kühlmittels 5, des hinteren Zustands ZH des Kühlmittels 5 und der Öffnungsstellung s der Ventileinrichtung 13 nachzuführen. Der hintere Zustand ZH kann insbesondere - analog zum vorderen Zustand ZV - einen hinteren Zuleitungsdruck pH umfassen, mit dem das Kühlmittel 5 in der Zuleitung 10 zwischen der Ventileinrichtung 13 und der Beaufschlagungseinrichtung 9 oder in der Beaufschlagungseinrichtung 9 selbst beaufschlagt ist.

Zum Nachführen der Kennlinie K ist die Kennlinie K vorzugsweise parametrisiert. Beispielsweise können Stützstellen vorgegeben sein, für welche der zugehörige Kühlmittelfluss F definiert vorgegeben wird. Zwischen den Stützstellen erfolgt in diesem Fall eine Interpolation. Ergibt sich für eine Öffnungsstellung s der Ventileinrichtung 13, die zwischen zwei Stützstellen liegt, eine Abweichung des hinteren Zustands ZH von einem erwarteten hinteren Zustand, so können beispielsweise die für die beiden Stützstellen definierten Kühlmittelflüsse F entsprechend den Abständen der Öffnungsstellung s von den beiden Stützstellen gewichtet nachgeführt werden. Die Wichtung ist in diesem Fall umso stärker, je geringer der Abstand der Öffnungsstellung s von der jeweiligen Stützstelle ist.

Es ist möglich, dass der vordere Zuleitungsdruck pV, den das Kühlmittel 5 in der Zuleitung 10 vor der Ventileinrichtung 13 aufweist, relativ niedrig ist, beispielsweise bei ca. 0,2 bar bis 0,3 bar liegt. Vorzugsweise jedoch liegt der vordere Zuleitungsdruck pV zwischen 1,5 bar und 5,0 bar. Insbesondere kann er zwischen 2,0 bar und 3,0 bar liegen.

Die vorliegende Erfindung weist viele Vorteile auf. Insbesondere kann auf einfache und kostengünstige Weise der Kühlmittelfluss F genau und reproduzierbar eingestellt werden, wobei ein Überschwingen vermieden werden kann.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Metallband
- 2: Walzgerüste
- 3: Haspeleinrichtung
- 4: Kühleinrichtungen
- 5: Kühlmittel
- 6: Steuereinrichtung
- 7: Computerprogramm
- 8: Maschinencode
- 9: Beaufschlagungseinrichtung
- 10: Zuleitung
- 11: Reservoir
- 12: Pumpe
- 13: Ventileinrichtung
- 14: vordere Zustandserfassungseinrichtung
- 15: hintere Zustandserfassungseinrichtung

- C: Ventilcharakteristik
- F: Kühlmittelfluss
- F*: Sollwert für den Kühlmittelfluss
- K: Kennlinie
- pH: hinterer Zuleitungsdruck
- pV: vorderer Zuleitungsdruck
- s: Öffnungsstellung
- s*: Sollwert für die Öffnungsstellung
- ZH: hinterer Zustand
- ZR: Referenzzustand
- ZV: vorderer Zustand

## Patentansprüche

1. Betriebsverfahren für eine Kühleinrichtung (4) zum Kühlen eines Metallbandes (1) mittels eines flüssigen Kühlmittels (5),
- wobei die Kühleinrichtung (4) eine Beaufschlagungseinrichtung (9) aufweist, mittels derer das Metallband (1) mit dem Kühlmittel (5) beaufschlagt wird,
- wobei das Kühlmittel (5) der Beaufschlagungseinrichtung (9) über eine Zuleitung (10) zugeführt wird,
- wobei in der Zuleitung (10) eine Ventileinrichtung (13) angeordnet ist,
- wobei durch Einstellen der Ventileinrichtung (13) auf eine jeweilige Öffnungsstellung (s) stufenlos oder in mehreren Stufen ein Kühlmittelfluss (F) einstellbar ist, mit dem das Metallband (1) von der Beaufschlagungseinrichtung (9) pro Zeiteinheit beaufschlagt wird,
- wobei in der Zuleitung (10) vor der Ventileinrichtung (13) eine vordere Zustandserfassungseinrichtung (14) angeordnet ist, mittels derer ein vorderer Zustand (ZV) des Kühlmittels (5) erfasst wird, den das Kühlmittel (5) in der Zuleitung (10) vor der Ventileinrichtung (13) aufweist, **dadurch gekennzeichnet, dass**
- eine Steuereinrichtung (6) der Kühleinrichtung (4) anhand eines Sollwertes (F*) für den Kühlmittelfluss (F*), des vorderen Zustandes (ZV) des Kühlmittels (5) und einer Ventilcharakteristik (C) der Ventileinrichtung (13) einen mit dem Sollwert (F*) für den Kühlmittelfluss (F) korrespondierenden Sollwert (s*) für eine Öffnungsstellung (s) der Ventileinrichtung (13) ermittelt,
- wobei die Ventilcharakteristik (C), bezogen auf einen Referenzzustand (ZR), den das Kühlmittel (5) in der Zuleitung (10) vor der Ventileinrichtung (13) aufweist, eine Kennlinie (K) des Kühlmittelflusses (F) als Funktion der Öffnungsstellung (s) der Ventileinrichtung (13) beschreibt,
- wobei die Steuereinrichtung (6) die Öffnungsstellung (s) der Ventileinrichtung (13) entsprechend dem ermittelten Sollwert (s*) einstellt.

2. Betriebsverfahren nach Anspruch 1,
**dadurch gekennzeichnet,**
**dass** der vordere Zustand (ZV) des Kühlmittels (5) einen vorderen Zuleitungsdruck (pV) umfasst, mit dem das Kühlmittel (5) in der Zuleitung (10) vor der Ventileinrichtung (13) beaufschlagt ist.

3. Betriebsverfahren nach Anspruch 1 oder 2,
**dadurch gekennzeichnet,**
- **dass** in der Zuleitung (10) zwischen der Ventileinrichtung (13) und der Beaufschlagungseinrichtung (9) oder in der Beaufschlagungseinrichtung (9) eine hintere Zustandserfassungseinrichtung (15) angeordnet ist, mittels derer ein hinterer Zustand (ZH) des Kühlmittels (5) erfasst wird, den das Kühlmittel (5) in der Zuleitung (10) zwischen der Ventileinrichtung (13) und der Beaufschlagungseinrichtung (9) oder in der Beaufschlagungseinrichtung (9) aufweist, und
- **dass** die Steuereinrichtung (6) die Kennlinie (K) der Ventileinrichtung (13) anhand des vorderen Zustands (ZV) des Kühlmittels (5), des hinteren Zustands (ZH) des Kühlmittels (5) und der Öffnungsstellung (s) der Ventileinrichtung (13) nachführt.

4. Betriebsverfahren nach Anspruch 3,
**dadurch gekennzeichnet,**
**dass** der hintere Zustand (ZH) des Kühlmittels (5) einen hinteren Zuleitungsdruck (pH) umfasst, mit dem das Kühlmittel (5) in der Zuleitung (10) zwischen der Ventileinrichtung (13) und der Beaufschlagungseinrichtung (9) oder in der Beaufschlagungseinrichtung (9) beaufschlagt ist.

5. Betriebsverfahren nach einem der obigen Ansprüche,
**dadurch gekennzeichnet,**
**dass** ein vorderer Zuleitungsdruck (pV), den das Kühlmittel (5) in der Zuleitung (10) vor der Ventileinrichtung (13) aufweist, zwischen 1,5 bar und 5,0 bar liegt, insbesondere zwischen 2,0 bar und 3,0 bar.

6. Computerprogramm, das Maschinencode (8) umfasst, der von einer Steuereinrichtung (6) für eine Kühleinrichtung (4) zum Kühlen eines Metallbandes (1) mittels eines flüssigen Kühlmittels (5) unmittelbar ausführbar ist,
- wobei die Ausführung des Maschinencodes (8) durch die Steuereinrichtung (6) bewirkt, dass die Steuereinrichtung (6)
-- anhand eines Sollwertes (F*) für einen Kühlmittelfluss (F) des flüssigen Kühlmittels (5), mit dem das Metallband (1) mittels einer Beaufschlagungseinrichtung (9) pro Zeiteinheit beaufschlagt werden soll,
-- eines vorderen Zustandes (ZV) des Kühlmittels (5), den das Kühlmittel (5) in einer Zuleitung (10) für das flüssige Kühlmittel (5) vor einer in der Zuleitung (10) angeordneten Ventileinrichtung (13) aufweist, und
-- einer Ventilcharakteristik (C) der Ventileinrichtung (13)
einen mit dem Sollwert (F*) für den Kühlmittelfluss (F) korrespondierenden Sollwert (s*) für eine Öffnungsstellung (s) der Ventileinrichtung (13) ermittelt und die Öffnungsstellung (s) der Ventileinrichtung (13) entsprechend dem ermittelten Sollwert (s*) einstellt,
- wobei das flüssige Kühlmittel (5) der Beaufschlagungseinrichtung (9) mittels der Zuleitung (10) zugeführt wird,
- wobei durch Einstellen der Ventileinrichtung (13) auf eine jeweilige Öffnungsstellung (s) stufenlos oder in mehreren Stufen der Kühlmittelfluss (F) einstellbar ist und
- wobei die Ventilcharakteristik (C), bezogen auf einen Referenzzustand (ZR), den das Kühlmittel (5) in der Zuleitung (10) vor der Ventileinrichtung (13) aufweist, eine Kennlinie (K) des Kühlmittelflusses (F) als Funktion der Öffnungsstellung (s) der Ventileinrichtung (13) beschreibt.

7. Computerprogramm nach Anspruch 6,
**dadurch gekennzeichnet,**
**dass** der vordere Zustand (ZV) des Kühlmittels (5) einen vorderen Zuleitungsdruck (pV) umfasst, mit dem das Kühlmittel (5) in der Zuleitung (10) vor der Ventileinrichtung (13) beaufschlagt ist.

8. Computerprogramm nach Anspruch 6 oder 7,
**dadurch gekennzeichnet,**
**dass** die Ausführung des Maschinencodes (8) durch die Steuereinrichtung (6) bewirkt, dass die Steuereinrichtung (6) die Kennlinie (K) der Ventileinrichtung (13) anhand des vorderen Zustands (ZV) des Kühlmittels (5), eines hinteren Zustands (ZH) des Kühlmittels (5), den das Kühlmittel (5) in der Zuleitung (10) zwischen der Ventileinrichtung (13) und der Beaufschlagungseinrichtung (9) oder in der Beaufschlagungseinrichtung (9) aufweist, und der Öffnungsstellung (s) der Ventileinrichtung (13) nachführt.

9. Computerprogramm nach Anspruch 8,
**dadurch gekennzeichnet,**
**dass** der hintere Zustand (ZH) des Kühlmittels (5) einen hinteren Zuleitungsdruck (pH) umfasst, mit dem das Kühlmittel (5) in der Zuleitung (10) zwischen der Ventileinrichtung (13) und der Beaufschlagungseinrichtung (9) oder in der Beaufschlagungseinrichtung (9) beaufschlagt ist.

10. Steuereinrichtung für eine Kühleinrichtung (4) zum Kühlen eines Metallbandes (1) mittels eines flüssigen Kühlmittels (5), wobei die Steuereinrichtung als softwareprogrammierbare Steuereinrichtung ausgebildet ist und mit einem Computerprogramm (7) nach einem der Ansprüche 6 bis 9 programmiert ist.

11. Kühleinrichtung zum Kühlen eines Metallbandes (1) mittels eines flüssigen Kühlmittels (5),
- wobei die Kühleinrichtung eine Beaufschlagungseinrichtung (9) aufweist, mittels derer das Metallband (1) mit dem Kühlmittel (5) beaufschlagt wird,
- wobei das Kühlmittel (5) der Beaufschlagungseinrichtung (9) über eine Zuleitung (10) zugeführt wird,
- wobei in der Zuleitung (10) eine Ventileinrichtung (13) angeordnet ist,
- wobei durch Einstellen der Ventileinrichtung (13) auf eine jeweilige Öffnungsstellung (s) stufenlos oder in mehreren Stufen ein Kühlmittelfluss (F) einstellbar ist, mit dem das Metallband (1) von der Beaufschlagungseinrichtung (9) pro Zeiteinheit beaufschlagt wird,
- wobei in der Zuleitung (10) vor der Ventileinrichtung (13) eine vordere Zustandserfassungseinrichtung (14) angeordnet ist, mittels derer ein vorderer Zustand (ZV) des Kühlmittels (5) erfasst wird, den das Kühlmittel (5) in der Zuleitung (10) vor der Ventileinrichtung (13) aufweist,
- wobei die Kühleinrichtung eine Steuereinrichtung (6) nach Anspruch 10 aufweist.

## Claims

1. Operating method for a cooling device (4) for cooling a metal strip (1) by means of a liquid coolant (5),
- wherein the cooling device (4) has an application device (9), by means of which coolant (5) is applied to the metal strip (1),
- wherein the coolant (5) is fed to the application device (9) by way of a feed line (10),
- wherein a valve device (13) is arranged in the feed line (10),
- wherein, by setting the valve device (13) to a respective opening position (s) steplessly or in a number of steps, a coolant flow (F) that is applied per unit of time to the metal strip (1) by the application device (9) can be set,
- wherein an upstream condition detection device (14) is arranged upstream of the valve device (13) in the feed line (10) and is used to detect an upstream condition (ZV) of the coolant (5) that the coolant (5) has in the feed line (10) upstream of the valve device (13),
**characterized in that**
- a control device (6) of the cooling device (4) determines on the basis of a setpoint value (F*) for the coolant flow (F), the upstream condition (ZV) of the coolant (5) and a valve characteristic (C) of the valve device (13) a setpoint value (s*) for an opening position (s) of the valve device (13) that corresponds to the setpoint value (F*) for the coolant flow (F),
- wherein, with respect to a reference condition (ZR) that the coolant (5) has in the feed line (10) upstream of the valve device (13), the valve characteristic (C) describes a characteristic line (K) of the coolant flow (F) as a function of the opening position (s) of the valve device (13) and
- wherein the control device (6) sets the opening position (s) of the valve device (13) in a way corresponding to the setpoint value (s*) determined.

2. Operating method according to Claim 1,
**characterized**
**in that** the upstream condition (ZV) of the coolant temperature (5) comprises an upstream feed-line pressure (pV) that is applied to the coolant (5) in the feed line (10) upstream of the valve device (13).

3. Operating method according to Claim 1 or 2,
**characterized**
- **in that** a downstream condition detection device (15) is arranged in the feed line (10) between the valve device (13) and the application device (9) or in the application device (9) and is used to detect a downstream condition (ZH) of the coolant (5) that the coolant (5) has in the feed line (10) between the valve device (13) and the application device (9) or in the application device (9), and
- **in that** the control device (6) corrects the characteristic line (K) of the valve device (13) on the basis of the upstream condition (ZV) of the coolant (5), the downstream condition (ZH) of the coolant (5) and the opening position (s) of the valve device (13).

4. Operating method according to Claim 3,
**characterized**
**in that** the downstream condition (ZH) of the coolant (5) comprises a downstream feed-line pressure (pH) that is applied to the coolant (5) in the feed line (10) between the valve device (13) and the application device (9) or in the application device (9).

5. Operating method according to one of the above claims,
**characterized**
**in that** an upstream feed-line pressure (pV) that the coolant (5) has in the feed line (10) upstream of the valve device (13) lies between 1.5 bar and 5.0 bar, in particular between 2.0 bar and 3.0 bar.

6. Computer program which comprises machine code (8) that can be executed directly by a control device (6) for a cooling device (4) for cooling a metal strip (1) by means of a liquid coolant (5),
- wherein the execution of the machine code (8) by the control device (6) has the effect that the control device (6) determines
-- on the basis of a setpoint value (F*) for a coolant flow (F) of the liquid coolant (5) that is to be applied per unit of time to the metal strip (1) by means of an application device (9),
-- an upstream condition (ZV) of the coolant (5) that the coolant (5) has in a feed line (10) for the liquid coolant (5) upstream of a valve device (13) arranged in the feed line (10), and
-- a valve characteristic (C) of the valve device (13) a setpoint value (s*) for an opening position (s) of the valve device (13) that corresponds to the setpoint value (F*) for the coolant flow (F) and sets the opening position (s) of the valve device (13) in a way corresponding to the setpoint value (s*) determined,
- wherein the liquid coolant (5) is fed to the application device (9) by means of the feed line (10),
- wherein, by setting the valve device (13) to a respective opening position (s) steplessly or in a number of steps, the coolant flow (F) can be set and
- wherein, with respect to a reference condition (ZR) that the coolant (5) has in the feed line (10) upstream of the valve device (13), the valve characteristic (C) describes a characteristic line (K) of the coolant flow (F) as a function of the opening position (s) of the valve device (13).

7. Computer program according to Claim 6,
**characterized**
**in that** the upstream condition (ZV) of the coolant (5) comprises an upstream feed-line pressure (pV) that is applied to the coolant (5) in the feed line (10) upstream of the valve device (13).

8. Computer program according to Claim 6 or 7,
**characterized**
**in that** the execution of the machine code (8) by the control device (6) has the effect that the control device (6) corrects the characteristic line (K) of the valve device (13) on the basis of the upstream condition (ZV) of the coolant (5), the downstream condition (ZH) of the coolant (5) that the coolant (5) has in the feed line (10) between the valve device (13) and the application device (9) or in the application device (9) and the opening position (s) of the valve device (13).

9. Computer program according to Claim 8,
**characterized**
**in that** the downstream state (ZH) of the coolant (5) comprises a downstream feed-line pressure (pH) that is applied to the coolant (5) in the feed line (10) between the valve device (13) and the application device (9) or in the application device (9).

10. Control device for a cooling device (4) for cooling a metal strip (1) by means of a liquid coolant (5), while the control device is formed as a software-programmable control device and is programmed with a computer program (7) according to one of Claims 6 to 9.

11. Cooling device for cooling a metal strip (1) by means of a liquid coolant (5),
- wherein the cooling device has an application device (9), by means of which coolant (5) is applied to the metal strip (1),
- wherein the coolant (5) is fed to the application device (9) by way of a feed line (10),
- wherein a valve device (13) is arranged in the feed line (10),
- wherein, by setting the valve device (13) to a respective opening position (s) steplessly or in a number of steps, a coolant flow (F) that is applied per unit of time to the metal strip (1) by the application device (9) is set,
- wherein an upstream condition detection device (14) is arranged upstream of the valve device (13) in the feed line (10) and is used to detect an upstream condition (ZV) of the coolant (5) that the coolant (5) has in the feed line (10) upstream of the valve device (13),
- wherein the cooling device has a control device (6) according to Claim 10.

## Revendications

1. Procédé d'exploitation pour un dispositif de refroidissement (4) destiné au refroidissement d'une bande métallique (1) au moyen d'un agent de refroidissement liquide (5),
- dans lequel le dispositif de refroidissement (4) présente un dispositif d'alimentation (9) au moyen duquel la bande métallique (1) est alimentée avec l'agent de refroidissement (5),
- dans lequel l'agent de refroidissement (5) est admis dans le dispositif d'alimentation (9) par le biais d'une conduite d'admission (10),
- dans lequel un dispositif à soupapes (13) est disposé dans la conduite d'admission (10),
- dans lequel par le biais d'un réglage du dispositif à soupapes (13) sur une position d'ouverture (s) respective un flux d'agent de refroidissement (F) est réglable en continu ou en plusieurs étapes, flux avec lequel la bande métallique (1) est alimentée par le dispositif d'alimentation (9) par unité de temps,
- dans lequel dans la conduite d'admission (10) en amont du dispositif à soupapes (13) est disposé un dispositif de détection d'état antérieur (14) au moyen duquel un état antérieur (ZV) de l'agent de refroidissement (5) est détecté, que présente l'agent de refroidissement (5) dans la conduite d'admission (10) en amont du dispositif à soupapes (13),
- **caractérisé en ce qu'**un dispositif de commande (6) du dispositif de refroidissement (4) détermine à l'aide d'une valeur théorique (F*) pour le flux d'agent de refroidissement (F*), de l'état antérieur (ZV) de l'agent de refroidissement (5) et d'une caractéristique de soupape (C) du dispositif à soupapes (13) une valeur théorique (s*) pour une position d'ouverture (s) du dispositif à soupapes (13) correspondant à la valeur théorique (F*) pour le flux d'agent de refroidissement (F),
- dans lequel la caractéristique de soupape (C), par rapport à un état de référence (ZR), que présente l'agent de refroidissement (5) dans la conduite d'admission (10) en amont du dispositif à soupapes (13), décrit une caractéristique (K) du flux d'agent de refroidissement (F) en fonction de la position d'ouverture (s) du dispositif à soupapes (13),
- dans lequel le dispositif à soupapes (6) règle la position d'ouverture (s) du dispositif à soupapes (13) conformément à la valeur théorique (s*) déterminée.

2. Procédé d'exploitation selon la revendication 1,
**caractérisé en ce que**
l'état antérieur (ZV) de l'agent de refroidissement (5) comprend une pression de conduite d'admission antérieure (pV) avec laquelle l'agent de refroidissement (5) est alimenté dans la conduite d'alimentation (10) en amont du dispositif à soupapes (13).

3. Procédé selon la revendication 1 ou 2,
**caractérisé en ce que**
- dans la conduite d'admission (10) entre le dispositif à soupapes (13) et le dispositif d'alimentation (9) ou dans le dispositif d'alimentation (9) est disposé un dispositif de détection d'état postérieur (15) au moyen duquel un état postérieur (ZH) de l'agent de refroidissement (5) est détecté, que présente l'agent de refroidissement (5) dans la conduite d'admission (10) entre le dispositif à soupapes (13) et le dispositif d'alimentation (9) ou dans le dispositif d'alimentation (9), et
- **en ce que** le dispositif de commande (6) met à jour la caractéristique (K) du dispositif à soupapes (13) à l'aide de l'état antérieur (ZV) de l'agent de refroidissement (5), de l'état postérieur (ZH) de l'agent de refroidissement (5) et de la position d'ouverture (s) du dispositif à soupapes (13).

4. Procédé d'exploitation selon la revendication 3,
**caractérisé en ce que**
l'état postérieur (ZH) de l'agent de refroidissement (5) comprend une pression de conduite d'admission postérieure (pH) avec laquelle l'agent de refroidissement (5) est alimenté dans la conduite d'admission (10) entre le dispositif à soupapes (13) et le dispositif d'alimentation (9) ou dans le dispositif d'alimentation (9).

5. Procédé selon l'une des revendications précédentes,
**caractérisé en ce que**
une pression de conduite d'admission antérieure (pV), que l'agent de refroidissement (5) présente dans la conduite d'admission (10) en amont du dispositif à soupapes (13) se situe entre 1,5 bar et 5,0 bars, en particulier entre 2,0 bars et 3,0 bars.

6. Programme informatique, qui comprend un code machine (8), qui est exécutable directement par un dispositif de commande (6) pour un dispositif de refroidissement (4) destiné au refroidissement d'une bande métallique (1) au moyen d'un agent de refroidissement liquide (5),
- dans lequel l'exécution du code machine (8) par le biais du dispositif de commande (6) fait en sorte que le dispositif de commande (6)
-- à l'aide d'une valeur théorique (F*) pour un flux d'agent de refroidissement (F) de l'agent de refroidissement liquide (5), avec lequel la bande métallique (1) doit être alimentée au moyen d'un dispositif d'alimentation (9) par unité de temps,
-- à l'aide d'un état antérieur (ZV) de l'agent de refroidissement (5), que l'agent de refroidissement (5) présente dans une conduite d'admission (10) pour l'agent de refroidissement liquide (5) en amont d'un dispositif à soupapes (13) disposé dans la conduite d'admission (10), et
-- à l'aide d'une caractéristique de soupape (C) du dispositif à soupapes (13) détermine une valeur (s*), correspondant à la valeur théorique (F*) pour le flux d'agent de refroidissement (F), pour une position d'ouverture (s) du dispositif à soupapes (13) et règle la position d'ouverture (s) du dispositif à soupapes (13) conformément à la valeur (s*) déterminée,
- dans lequel l'agent de refroidissement liquide (5) est admis dans le dispositif d'alimentation (9) au moyen de la conduite d'admission (10),
- dans lequel par le biais d'un réglage du dispositif à soupapes (13) sur une position d'ouverture respective (s) le flux d'agent de refroidissement (F) est réglable en continu ou en plusieurs étapes et
- dans lequel la caractéristique de soupape (C), par rapport à un état de référence (ZR), que l'agent de refroidissement (5) présente dans la conduite d'admission (10) en amont du dispositif à soupapes (13), décrit une caractéristique (K) du flux d'agent de refroidissement (F) en fonction de la position d'ouverture (s) du dispositif à soupapes (13).

7. Programme informatique selon la revendication 6,
**caractérisé en ce que**
l'état antérieur (ZV) de l'agent de refroidissement (5) comprend une pression de conduite d'admission antérieure (pV), avec laquelle l'agent de refroidissement (5) est alimenté dans la conduite d'admission (10) en amont du dispositif à soupapes (13).

8. Programme informatique selon la revendication 6 ou 7,
**caractérisé en ce que**
l'exécution du code machine (8) par le biais du dispositif de commande (6) fait en sorte que le dispositif de commande (6) met à jour la caractéristique (K) du dispositif à soupapes (13) à l'aide de l'état antérieur (ZV) de l'agent de refroidissement (5), d'un état postérieur (ZH) de l'agent de refroidissement (5), que l'agent de refroidissement (5) présente dans la conduite d'admission (10) entre le dispositif à soupapes (13) et le dispositif d'alimentation (9) ou dans le dispositif d'alimentation (9), et de la position d'ouverture (s) du dispositif à soupapes (13).

9. Programme informatique selon la revendication 8,
**caractérisé en ce que**
l'état postérieur (ZH) de l'agent de refroidissement (5) comprend une pression de conduite d'admission postérieure (pH), avec laquelle l'agent de refroidissement (5) est alimenté dans la conduite d'admission (10) entre le dispositif à soupapes (13) et le dispositif d'alimentation (9) ou dans le dispositif d'alimentation (9).

10. Dispositif de commande pour un dispositif de refroidissement (4) destiné au refroidissement d'une bande métallique (1) au moyen d'un agent de refroidissement liquide (5), dans lequel le dispositif de commande est configuré en tant que dispositif de commande programmable par logiciel et est programmé avec un programme informatique (7) selon l'une des revendications 6 à 9.

11. Dispositif de refroidissement destiné au refroidissement d'une bande métallique (1) au moyen d'un agent de refroidissement liquide (5),
- dans lequel le dispositif de refroidissement présente un dispositif d'alimentation (9) au moyen duquel la bande métallique (1) est alimentée avec l'agent de refroidissement (5),
- dans lequel l'agent de refroidissement (5) est admis dans le dispositif d'alimentation (9) par le biais d'une conduite d'admission (10),
- dans lequel un dispositif à soupapes (13) est disposé dans la conduite d'admission (10),
- dans lequel dans la conduite d'admission (10) est disposé un dispositif à soupapes (13),
- dans lequel par le biais d'un réglage du dispositif à soupapes (13) sur une position d'ouverture (s) respective un flux d'agent de refroidissement (F) est réglable en continu ou en plusieurs étapes, avec lequel la bande métallique est alimentée par le dispositif d'alimentation (9) par unité de temps,
- dans lequel dans la conduite d'admission (10) en amont du dispositif à soupapes (13) est disposé un dispositif de détection d'état antérieur (14) au moyen duquel un état antérieur (ZV) de l'agent de refroidissement (5) est détecté, que l'agent de refroidissement (5) présente dans la conduite d'admission (10) en amont du dispositif à soupapes (13),
- dans lequel le dispositif de refroidissement présente un dispositif de commande (6) selon la revendication 10.
